# EUROPÄISCHE PATENTSCHRIFT

(11) **EP 3 365 524 B1**
(45) Veröffentlichungstag und Bekanntmachung des Hinweises auf die Patenterteilung: **07.09.2022**
(21) Anmeldenummer: 16856961.4
(22) Anmeldetag: 18.10.2016
(51) Int. Cl.: E06B 7/215, E06B 3/46

(54) **DICHTUNGSVORRICHTUNG FÜR EINE SCHIEBETÜR SOWIE DAMIT VERSEHENE SCHIEBETÜR**
SEALING DEVICE FOR A SLIDING DOOR, AND SLIDING DOOR PROVIDED WITH SAME
SYSTÈME D'ÉTANCHÉITÉ POUR PORTE COULISSANTE ET PORTE COULISSANTE MUNIE DUDIT SYSTÈME

(30) Priorität: 23.10.2015 DE 102015118174
(43) Veröffentlichungstag der Anmeldung: 29.08.2018
(73) Patentinhaber: Huga KG, 33335 Gütersloh (DE)
(72) Erfinder: EPP, Johannes, 33335 Gütersloh (DE)
(74) Vertreter: Kastel, Stefan
(86) Internationale Anmeldenummer: PCT/DE2016/100484
(87) Internationale Veröffentlichungsnummer: WO 2017/067539

(56) Entgegenhaltungen:
- EP-A2- 1 359 280
- EP-A2- 2 476 856
- EP-A2- 2 476 857
- EP-A2- 2 792 835
- DE-U1-202013 105 687

## Beschreibung

Die Erfindung betrifft eine Dichtungsvorrichtung für eine Schiebetür zum Abdichten eines zwischen einem ersten Schiebetürelement und einem zweiten Schiebetürelement sich in Relativbewegungsrichtung der Schiebetürelemente erstreckenden Türspalts nach dem Oberbegriff des Anspruchs 1, wie sie aus der DE 102 16 983 A1 bekannt ist.

Die EP 2 792 835 A2 beschreibt eine Schiebetürenanordnung, wobei an einem feststehenden Schiebetürelement in Form einer Zarge eine schwenkbare Dichtlippenanordnung vorgesehen ist. Die Schwenkbewegung der Dichtlippenanordnung wird durch eine Drehbewegung eines Betätigungsgriffes angetrieben, mit dem der Benutzer bei geschlossener Schiebetür die Schiebetürflügel mit der Zarge verriegeln kann. Eine Drehbewegung des Betätigungsgriffes wird über ein Getriebe, welches eine Schwenkkurbel, mehrere über eine einarmige oder zweiarmige Umlenkwippe gekoppelte Schubstangen und Zahnglieder aufweist auf die schwenkbare Dichtlippenanordnung übertragen, um diese um parallel zur Erstreckung von horizontalen Zargenschenkeln verlaufende Schwenkachsen zu verschwenken.

Die DE 20 2013 105 687 U1 beschreibt eine Dichtvorrichtung in Form einer Dichtung umfassend ein Gehäuse und wenigstens einen Befestigungswinkel zur Befestigung des Gehäuses und somit der Dichtung an einem Türblatt o. ä., wobei die Dichtung wenigstens einen Anschlag aufweist, durch den die Dichtung derart positionierbar ist, dass in einem an einem Türblatt montierten Zustand der Dichtung das Gehäuse der Dichtung nicht oder nur geringfügig über eine Kante der Nut hervorsteht. Es ist ein Auslösemechanismus vorgesehen, der über einen an der Stirnseite des Türblatts vorstehenden Stift betätigbar ist. Bei Auslösung wird eine Dichtleiste nach unten vorbewegt, um den unteren Türspalt abzudichten.

Im Folgenden wird der aktuelle Stand der Technik für Schiebetürbodendichtungen beschrieben, wie er beispielsweise von der Fa. Athmer oder der Fa. Planet derzeit auf dem Markt erhältlich ist.

Weiter sind bei auf dem Markt erhältlichen Dichtvorrichtungen für Schiebetüren automatische Türdichtungen für die Oberkante und die Unterkante bekannt, um so die horizontal in Schiebebewegungsrichtung verlaufenden Türspalte abzudichten. Die Schiebetürbodendichtung ist bisher eine normale absenkbare Bodendichtung - beispielsweise der aus der DE 20 2013 105 687 U1 bekannten Art - mit zusätzlicher seitlicher Führungsnut. In der Führungsnut läuft der fest am Boden sitzende Bodenführungsstift, der die Tür seitlich bei der Bewegung führt. Die Auslösung der Bodendichtung erfolgt stirnseitig mit entsprechendem Gegendruck beim Schließen der Tür. Dieser Gegendruck muss bei geschlossener Tür dauerhaft gegeben sein (z.B. durch Magneten, Motor, seitlicher Klemmung o.ä.).

Auch aus der EP 2 476 857 A2 ist eine Dichtvorrichtung für eine Schiebetür bekannt, bei der eine grundsätzlich bekannte absenkbare Bodendichtung mit einem Schiebeauslöser an einem Stirnende derart vorgesehen ist, dass ein Drücken des Schiebeauslösers eine Dichtleiste absenkt und ein Loslassen des Schiebeauslösers ein Anheben der Dichtleiste bewirkt. Das Betätigen des Schiebauslösers erfolgt hierbei über einen Schieber, der in vertikaler Richtung verschiebbar ist und eine erste Rolle aufweist, die einen mit Schrägen versehenen feststehenden Vorsprung erfasst. Durch Abrollen an den Schrägen wird eine vertikale Verschiebebewegung des Schiebers durchgeführt. Eine zweite Rolle an dem Schieber erfasst einen Hebel, der gegen den Schiebauslöser drückt und so die absenkbare Bodendichtung auslöst.

Aus der DE 102 16 983 A1 und der dieser entsprechenden EP 1 359 280 A2 ist eine weitere Dichtvorrichtung für eine Schiebetür bekannt. Auch bei dieser Dichtvorrichtung ist eine grundsätzlich bekannte absenkbare Bodendichtung mit einem Schiebeauslöser an einem Stirnende derart vorgesehen, dass ein Drücken des Schiebeauslösers eine Dichtleiste absenkt und ein Loslassen des Schiebeauslösers ein Anheben der Dichtleiste bewirkt. Die Dichtvorrichtung weist zusätzlich zum Betätigen des Schiebeauslösers eine drehgelagerte Nocke mit einer vorstehenden Nase auf, welche an einer Anfahrschräge einer ortsfesten Rampe angreift und dadurch ein Verdrehen der Nocke bewirkt, wodurch die Nocke den Schiebeauslöser betätigt.

Aufgabe der Erfindung ist es, eine Dichtvorrichtung für die Oberkante und die Unterkante einer Schiebetür zu schaffen, die einfacher und kostengünstiger herstellbar ist und bei der eine Auslösung und ein Halten der Dichtung einfacher als bisher erreichbar ist.

Diese Aufgabe wird durch eine Dichtvorrichtung nach Anspruch 1 gelöst. Eine damit versehene Schiebetür ist Gegenstand des Nebenanspruchs.

Vorteilhafte Ausgestaltungen sind Gegenstand der Unteransprüche.

Gemäß einem ersten Aspekt schafft die Erfindung eine Dichtungsvorrichtung für eine Schiebetür zum Abdichten eines zwischen einem ersten Schiebetürelement und einem zweiten Schiebetürelement sich in Relativbewegungsrichtung der Schiebetürelemente erstreckenden Türspalts, mit einer Befestigungseinrichtung zum Befestigen der Dichtungsvorrichtung an dem ersten Schiebetürelement, einer relativ zu der Befestigungseinrichtung beweglich gelagerten Dichtleistenanordnung und einem Getriebe, das dazu ausgebildet ist, eine Schiebebewegung des ersten Schiebetürelements relativ zu dem zweiten Schiebetürelement in eine im Wesentlichen quer zur Schiebebewegung erfolgende Bewegung der Dichtleistenanordnung relativ zu der Befestigungseinrichtung umzuwandeln, wobei das Getriebe ein- insbesondere quer zur Schiebebewegung - drehbares oder schwenkbares Abgreifelement zum Abgreifen der Schiebebewegung aufweist.

Dabei ist das Abgreifelement derart drehbar oder schwenkbar gelagert, dass es quer zur Schiebebewegung bewegbar ist.

Das Getriebe weist als Abgreifelement wenigstens einen Hebel zum Abgreifen einer Schiebebewegung zwischen dem ersten Schiebetürelement und dem zweiten Schiebetürelement auf.

Die Erfindung schafft somit eine Dichtungsvorrichtung für eine Schiebetür zum Abdichten eines zwischen einem ersten Schiebetürelement und einem zweiten Schiebetürelement sich in Relativbewegungsrichtung der Schiebetürelemente erstreckenden Türspalts, mit einer Befestigungseinrichtung zum Befestigen der Dichtungsvorrichtung an dem ersten Schiebetürelement, einer relativ zu der Befestigungseinrichtung beweglich gelagerten Dichtleistenanordnung und einem Getriebe, das dazu ausgebildet ist, eine Schiebebewegung des ersten Schiebetürelements relativ zu dem zweiten Schiebetürelement in eine im Wesentlichen quer zur Schiebebewegung erfolgende Bewegung der Dichtleistenanordnung relativ zu der Befestigungseinrichtung umzuwandeln, wobei das Getriebe einen Hebel mit wenigstens einem Hebelarm aufweist, wobei an dem wenigstens einem Hebelarm die Dichtleistenanordnung angelenkt ist.

Vorzugsweise ist die die Dichtleistenanordnung unmittelbar schwenkbar mit dem Hebelarm verbunden.

Vorzugsweise ist der wenigstens eine Hebelarm derart an der Dichtleistenanordnung angelenkt, dass durch Verschwenken des Hebels eine Bewegung der Dichtleistenanordnung in einer Richtung quer zur Schiebebewegungsrichtung bewirkt wird.

Es ist vorgesehen, dass der Hebel als Abgreifelement ausgebildet ist, um die Schiebebewegung abzugreifen.

Es ist bevorzugt, dass das Getriebe -insbesondere als Abgreifelement - einen zweiarmigen Hebel aufweist, wobei ein erster Hebelarm mit der Dichtleistenanordnung verbunden ist und ein zweiter Hebelarm bei Erfassung eines nahe einer Schließstellung an dem zweiten Schiebetürelement angeordneten Vorsprungs im Verlauf einer Schließbewegung der Schiebetür in Richtung auf das erste Schiebetürelement zu bewegbar ist, um so die Dichtleistenanordnung mittels des ersten Hebelarms auf das zweite Schiebetürelement zu zu bewegen.

Es ist bevorzugt, dass die Befestigungseinrichtung eine Profilleiste zur Befestigung an dem ersten Schiebetürelement aufweist.

Es ist bevorzugt, dass die Dichtleistenanordnung an der Befestigungseinrichtung in einer Richtung quer zur Relativbewegungsrichtung der Schiebetürelemente verschiebbar gelagert ist.

Es ist bevorzugt, dass die Profilleiste ein U-Profil aufweist, innerhalb dem die Dichtleistenanordnung beweglich aufgenommen ist.

Es ist bevorzugt, dass der zweiarmige Hebel an der Profilleiste schwenkbar gelagert ist, wobei der erste Hebelarm mittels eines Gelenks an der Dichtleistenanordnung angelenkt ist.

Gemäß einem weiteren Aspekt betrifft die Erfindung eine Schiebetür mit einer Dichtungsvorrichtung nach einer der voranstehenden Ausgestaltungen.

Es ist bevorzugt, dass die Schiebetür als erstes Schiebetürelement einen Schiebetürflügel aufweist, an dem die Befestigungseinrichtung befestigt ist.

Es ist bevorzugt, dass die Schiebetür als zweites Schiebetürelement eine ortsfeste Einheit mit einem nahe der Schließstellung ausgebildeten Erfassungselement, das durch das Getriebe nahe der Schließstellung erfassbar ist, um durch Bewegung der Dichtleistenanordnung den Türspalt abzudichten.

Insbesondere wird durch die Erfindung oder deren vorteilhaften Ausgestaltungen eine neue Auslösetechnik automatischer Türdichtungen bei Schiebetüren erreicht.

Eine vorteilhafte Ausgestaltung der Erfindung betrifft eine einfache Wippenkonstruktion, die an der Seite der Bodendichtung die Bodendichtung auslöst. Diese Wippe kann auch in der Führungsnut integriert sein. Die Auslösung der Dichtung erfolgt durch eine feststehende Konstruktion, welche die Wippe betätigt. Dies kann z.B. der Bodenführungsstift sein, könnte aber auch ein Auslösestift oben am Türblatt, an der Zarge oder am Schiebetürbeschlag sein, wenn die Dichtung in ähnlicher Ausführung im oberen Türblattbereich eingesetzt würde.

Dabei kommt die eigentliche Auslösekraft von dem eigenen Türgewicht und/oder der bewegten Masse beim Schließen der Tür.

Insbesondere können durch eine vorteilhafte Ausgestaltung der Dichtungsvorrichtung die Ober- und Unterkante einer Schiebetür mit einer beweglichen Dichtung versehen werden, die nur in geschlossenem Zustand dichten. In der Bewegung der Tür ist kein zusätzlicher Kraftaufwand nötig. Lediglich beim Schließen der Tür ist ein geringer Kraftbedarf für die Auslösemechanik nötig.

Durch Verwendung der hier vorgestellten Dichtungsvorrichtungen wird im Schließzustand der Schiebetür eine gute Dichtung erreicht, ohne dass die Schiebetür durch gesonderte Maßnahmen in der Schließstellung gehalten werden muss und ohne dass der Kraftbedarf der Schiebetürbewegung erhöht wird - wie dies zum Beispiel bei permanent angreifenden Dichtungen der Fall wäre. Hierdurch kann insbesondere bei automatisch angetriebenen Schiebetüren Energie für den Antrieb eingespart werden.

Die hier dargestellte Lösung ist einfach in bestehende Schiebetürprogramme ohne großen Änderungsbedarf integrierbar. Die Dichtungsvorrichtung ist sowohl bei vor einer Wand als auch bei in einer Wand laufenden Schiebetüren einsetzbar.

Vorzugsweise sind auch an den vertikalen Türspalten der Schiebetür Dichtungen vorgesehen. Diese vertikalen Dichtungen können wie bisher üblich ausgestaltet sein. Insbesondere sind hierzu an der Hinter- und Vorderkante Auflaufdichtungen vorgesehen. Diese dichten nur in geschlossenem Zustand, wobei in der Bewegung der Tür kein zusätzlicher Kraftaufwand zu verzeichnen ist.

Vorzugsweise ist ein Schiebeelement erreichbar, das im geschlossenen Zustand vierseitig dicht ist.

Bei einer vorteilhaften Ausgestaltung sind keine zusätzlichen Bedienkräfte/Haltekräfte nötig.

Vorteilhafterweise ist die Schiebetür rauchdicht und feuerhemmend ausgebildet.

Vorteilhafterweise dient die Dichtvorrichtung zur Schalldämmung.

Vorteilhafterweise erhöht die Dichtvorrichtung eine Einbruchhemmung.

Vorteilhafterweise wird ein Dichtsystem mit langer Haltbarkeit geschaffen.

Vorteilhafterweise sind die Dichtsysteme besonders einfach produktionstechnisch umsetzbar.

Vorteilhafterweise ist die Dichtvorrichtung links/rechts verwendbar ausgebildet.

Vorteilhafterweise ist die Dichtvorrichtung stufenlos verstellbar und kürzbar.

Eine vorteilhafte Ausgestaltung der Erfindung zeichnet sich dadurch aus, dass durch eine angepasste Ausführung von Hebelarmen eine Standardbodenführung eingesetzt werden kann.

Die Bodenführung kann höhenverstellbar ausgebildet sein. Durch eine höhenverstellbare Bodenführung kann die Funktionswirkung des Hebels bzw. einer Wippe und damit die Abdichtung einer Dichtleiste beeinflusst werden. Insbesondere kann der Anpressdruck und der Hub der Dichtleistenanordnung durch eine Höhenverstellung des Bodenführung angepasst werden.

Bei einer vorteilhaften Ausgestaltung kann durch eine Auswahl oder Einstellung der Länge von Hebelarmen - beispielsweise durch einen in der Länge verstellbaren Hebelarm- die Funktionswirkung der Wippe bzw. des Hebels und damit die Abdichtung der Dichtleiste beeinflusst werden.

Es ist bevorzugt, dass die Lage eines Drehpunkts des Hebels beweglich und/oder einstellbar ist. Durch eine bewegliche und/oder einstellbare Lage eines oder mehrerer Drehpunkte an der Wippe kann die Funktionswirkung und damit die Abdichtung (Anpressdruck oder Hub) der Dichtleiste beeinflusst werden.

Beispielsweise kann die Lage eines Drehpunkts an der Halterung und/oder an dem Hebel eingestellt werden.

ist wenigstens ein Hebelarm mittels eines Gelenks, das eine Relativdrehung und eine eindimensionale Relativverschiebung erlaubt an eine in einer Halterung oder in einem Türblatt zum Auslösen der Dichtung verschiebbare Dichtleistenanordnung verbunden. Bei Drehen des Hebelarms wird so die Verschiebung der Dichtleistenanordnung bewirkt und umgekehrt bewirkt eine Verschiebebewegung der Dichtleistenanordnung eine Drehung des Hebelarms. Der Hebelarm ist vorzugsweise Teil eines Hebels, der im Betrieb beim Schließen der Schiebetür die Schiebebewegung abgreift und in eine Drehbewegung des Hebels umwandelt.

Vorzugsweise ist das Getriebe ein Hebelgetriebe mit wenigstens einem Hebel, von dem ein Hebelarm an die Dichtleistenanordnung angelenkt ist. Vorzugsweise weist die Dichtleistenanordnung einen Körper auf, wobei ein Drehgelenk den Körper mit dem Hebelarm verbindet.

Ein Ausführungsbeispiel wird im Folgenden anhand der beigefügten Zeichnungen näher erläutert. Darin zeigt:
- Fig. 1: eine Stirnseitenansicht auf eine Schiebetür, die als erstes Schiebetürelement einen Schiebetürflügel und als zweites Schiebetürelement eine ortsfeste Einheit, insbesondere mit einer Schiebetürflügelführung und/oder mit einem Boden, umfasst, wobei an dem ersten Schiebetürflügelelement je eine Dichtungsvorrichtung zum Abdichten eines oberen und eines unteren Türspaltes vorgesehen sind;
- Fig. 2-4: eine Seitenansicht auf die Dichtungsvorrichtung bei unterschiedlichen Schiebetürpositionen im Verlauf einer Schließbewegung;
- Fig. 5-15: unterschiedliche Ansichten einer Ausführungsform der Dichtungsvorrichtung.

In Fig. 1 ist eine Schiebetür 10 mit einem ersten Schiebetürelement 12 und einem zweiten Schiebetürelement 14 dargestellt. Die Schiebetürelemente 12, 14 sind relativ zueinander in einer Schiebebewegungsrichtung - senkrecht zur Zeichnungsebene in Fig. 1 - bewegbar. An dem ersten Schiebetürelement 12 ist wenigstens eine Dichtungsvorrichtung 16 zum Abdichten eines sich in Schiebebewegungsrichtung erstreckenden Türspaltes 20 vorgesehen. Insbesondere ist die Dichtungsvorrichtung 16 als automatische Türdichtung mit einer beweglichen Dichtleistenanordnung 18 ausgebildet.

In der dargestellten Ausführung ist eine erste Dichtungsvorrichtung 16a zum Abdichten eines ersten Türspaltes 20a vorgesehen. Weiter ist eine zweite Dichtungsvorrichtung 16b zum Abdichten eines zweiten Türspaltes 20b vorgesehen. Der erste Türspalt 20a ist beispielsweise ein oberer Türspalt, während der zweite Türspalt 20b beispielsweise ein unterer Türspalt ist. Die zweite Dichtungsvorrichtung 16b ist somit beispielsweise als automatische Bodendichtung ausgebildet.

In den Fig. 2 bis 15 sind Ausführungsbeispiele für die Dichtungsvorrichtung 16 dargestellt, die sowohl als erste Dichtungsvorrichtung 16a zum Abdichten des oberen Türspaltes 20a als auch als zweite Dichtungsvorrichtung 16b zum Abdichten des Bodentürspaltes 20b dienen können.

Wie insbesondere aus den Fig. 1 und 7 ersichtlich, weist die Dichtungsvorrichtung 16 eine Befestigungseinrichtung 22, die relativ zu der Befestigungseinrichtung 22 bewegbar gelagerte Dichtleistenanordnung 18 mit einer Dichtleiste 24 und einem Dichtleistenträger 26 sowie ein Getriebe 28 zum Antreiben einer Relativbewegung zwischen Dichtleistenanordnung 18 und Befestigungseinrichtung 22 auf. Das Getriebe 28 ist dazu ausgebildet, eine kurz vor Erreichen einer Schließstellung erfolgende Schiebebewegung zwischen den Schiebetürelementen 12, 14 in eine Relativbewegung zwischen Befestigungseinrichtung 22 und Dichtleistenanordnung 18 quer zur Schiebebewegung umzuwandeln. Das Getriebe 28 weist ein quer zur Schiebebewegung bewegbares Abgreifelement 30 zum Abgreifen der Schiebebewegung auf. Das Abgreifelement 30 ist quer zur Schiebebewegung und quer zur Abgreifbewegung des Abgreifelement 30 seitlich versetzt zu der Dichtleistenanordnung 18 an der Befestigungseinrichtung 22 angelenkt.

Die Befestigungseinrichtung 22 weist insbesondere eine Profilleiste 32 auf. Die Profilleiste 32 ist in einem bevorzugten Ausführungsbeispiel mit einem U-Profil versehen. Die U-Profilleiste dient als Gehäuse 34 für die Dichtleistenanordnung 18. Die Dichtleistenanordnung 18 ist an der Befestigungseinrichtung 22 in Richtung von dem ersten Schiebetürelement 12 auf das zweite Schiebetürelement 14 zu bewegbar. Insbesondere ist der Dichtleistenträger 26 in dem U-Profil des Gehäuses 34 derart verschiebbar gehalten, dass die Dichtleiste 24 quer zur Längsrichtung der Profilleiste 32 und parallel zu den Schenkeln 36 des U-Profils bewegbar ist.

Das Getriebe 28 weist einen Hebel 38 zum Antreiben der Bewegung der Dichtleistenanordnung 18 auf. Der Hebel 38 weist wenigstens einen Hebelarm 40 auf, der an der Dichtleistenanordnung 18 angelenkt ist.

Der Hebel 38 ist insbesondere als das Abgreifelement 30 ausgebildet, wobei der Hebel 38 die Schiebebewegung zwischen den Schiebetürelementen 12, 14 abgreift und sich quer zu der Schiebebewegung bewegt, wobei das Getriebe 28 die Hebelbewegung in eine Verschiebebewegung der Dichtleistenanordnung 18 umwandelt.

In der dargestellten bevorzugten Ausgestaltung ist der Hebel 38 als zweiarmiger Hebel mit einem ersten Hebelarm 40 und einem zweiten Hebelarm 42 ausgebildet, wie dies insbesondere in den Fig. 2 bis 15 dargestellt ist. Der erste Hebelarm 40 ist über ein Gelenk 44 an die Dichtleistenanordnung 18 angelenkt. Insbesondere weist das Gelenk 44 einen Gelenkstift 46 auf, der durch eine längliche oder gebogene Öffnung 48 in dem Gehäuse 34 bzw. in einem Schenkel 36 der Befestigungseinrichtung 22 hindurch geführt ist.

Der Hebel 38 ist mit einem Hebelgelenk 50 schwenkbar an der Befestigungseinrichtung 22 angelenkt.

Der erste Hebelarm 40 und der zweite Hebelarm 42 sind so ausgebildet, dass ein Ende des zweiten Hebelarms 42 bei zurückgezogener Dichtleistenanordnung 18 über die Befestigungseinrichtung 22 hervorsteht.

Der zweite Hebelarm 42 dient so dazu, durch ein Erfassungselement 52 an dem zweiten Schiebetürelement 14 erfasst zu werden, wenn die Schiebetür 10 sich in die Nähe der Öffnungsstellung bewegt. Beispielsweise ist das Erfassungselement 52 ein Vorsprung 54 an dem zweiten Schiebetürelement.

Wie insbesondere aus den Fig. 2 bis 4 ersichtlich, ist bei der dargestellten Ausgestaltung des Hebels 38 zum Erreichen eines Vorspringens des zweiten Hebelarms 42 eine Anordnung der Hebelarme 40, 42 derart getroffen, dass die Hebelarme 40, 42 mit einem Winkel kleiner als 180° zueinander angeordnet sind. Selbstverständlich sind viele andere Ausgestaltungen möglich, solange an dem zweiten Hebelarm 42 eine Abgreiffläche vorgesehen ist, die bei Erfassung des Erfassungselementes 52 ein Verschwenken des Hebels 38 zum Heraustreiben der Dichtleistenanordnung 18 in Richtung auf das zweite Schiebetürelement 14 zu erreichbar ist.

Die Dichtleistenanordnung 18 ist weiter in die Gegenrichtung vorgespannt. Hierzu kann beispielsweise eine (nicht dargestellte) mechanische Federanordnung zwischen der Dichtleistenanordnung 18 und der Befestigungseinrichtung 22 vorgesehen sein.

In den dargestellten Beispielen ist als erstes Schiebetürelement 12 ein Schiebetürflügel 56 vorgesehen, während als zweites Schiebetürelement 14 eine ortsfeste Einheit 58, beispielsweise eine ortsfeste Schiebetürführung 60, oder ein Schiebetürbeschlag oder der Boden 42 vorgesehen ist.

Das Erfassungselement 52 kann - wie dargestellt - ein gesondertes, zusammen mit der Dichtungsvorrichtung 16 vertriebenes Element zum Anordnen an der ortsfesten Einheit 58 sein, um so den Vorsprung 54 zu bilden. Alternativ kann als Erfassungselement 52 auch ein an dem zweiten Schiebetürelement 14 vorgesehener Stift dienen.

Fig. 2 zeigt die Dichtungsvorrichtung 16 in einer Stellung, wo der Schiebetürflügel 56, an dem die erste Dichtungsvorrichtung 16a und die zweite Dichtungsvorrichtung 16b mit der Befestigungseinrichtung 22 befestigt sind, eine Stellung kurz vor der Schließstellung einnimmt. Das Erfassungselement 52 ist ortsfest so angeordnet, dass kurz vor Erreichen der Schließstellung der Vorsprung 54 an dem zweiten Hebelarm 42 angreift.

Fig. 3 zeigt eine Zwischenstellung im Verlaufe einer Schwenkbewegung des Hebels 38, angetrieben durch den Angriff zwischen dem zweiten Hebelarm 42 und dem Erfassungselement 52.

Fig. 4 zeigt die Schließstellung der Dichtungsvorrichtung 16, wo der Schiebetürflügel 56 seine Schließstellung erreicht hat. Das Erfassungselement 52 drückt den zweiten Hebelarm 42 in Richtung auf den Schiebetürflügel 56. Dadurch drückt der erste Hebelarm 40 in Richtung von dem Schiebetürflügel 56 weg und zieht so die Dichtleistenanordnung 18 von dem Schiebetürflügel 56 in Richtung auf das zweite Schiebetürelement 14, also insbesondere in Richtung auf den Boden 42 bzw. eine Dichtfläche an der Schiebetürführung 60.

Die weiteren Figuren zeigen Einzelheiten eines Prototyps der Dichtungsvorrichtung 16, wobei die Pfeile die Bewegungen bei Verschieben der Schiebetürelemente 12, 14 in Richtung Schließen andeuten.

Bei allen Darstellungen ist als Abgreifelement 30 eine Wippe 64 vorgesehen, die beispielsweise als zweiarmiger Hebel 38 ausgebildet ist.

Eine weitere Ausgestaltung, die nicht näher dargestellt ist, sieht vor, dass die Wippe 64 aus einem Sortiment unterschiedlicher Wippen mit unterschiedlich gestalteten Hebelarmen 40, 42 ausgewählt wird. Beispielsweise können die Hebelarme 40, 42 unterschiedlicher Wippen des Sortiments unterschiedliche Längen und/oder unterschiedliche Winkel zueinander und/oder unterschiedliche Formen, insbesondere hinsichtlich einer Steuerkurvenwirkung haben.

Durch eine angepasste Ausführung der Hebelarme 40, 42 kann insbesondere eine Standardbodenführung 52 eingesetzt werden, wobei erwünschte Funktionsanpassungen über Einstellung oder Auswahl der Hebelarme erfolgt. Durch die Länge und Form der Hebelarme 40, 42 kann die Funktionswirkung der Wippe 68 und damit die Abdichtung der Dichtleiste 24 beeinflusst werden. Insbesondere kann der Anpressdruck und/oder Hub der Dichtleiste 24 beeinflusst und angepasst werden.

Alternativ oder zusätzlich kann eine höhenverstellbare Bodenführung - insbesondere ein höhenverstellbares Erfassungselement 52 - vorgesehen sein. Durch Höhenverstellung an der Bodenführung kann ebenfalls die Anpassung der Funktionsweise der Wippe 64, insbesondere hinsichtlich Anpressdruck und/oder Hub der Dichtleiste 24 -erfolgen.

Wenigstens einer der Hebelarme 40, 42 könnte auch längenveränderlich und/oder formveränderlich ausgeführt werden, insbesondere durch zweiteilige Ausbildung mit zwei zueinander verschiebbaren und festsetzbaren Armteilen.

Alternativ oder zusätzlich könnten auch das Hebelgelenk 50 und/oder das Gelenk 44 einstellbar ausgebildet sein, um Anpassungen der Funktionsweise der Wippe 64 vornehmen zu können.

Bei einer weiteren, hier nicht näher dargestellten Ausgestaltung ist der Hebel als einarmiger Hebel ausgebildet, wobei ein ortsfestes Element entsprechend ebenfalls an dem dann einen Hebelarm angreift, um bei einer Schiebebewegung den Hebel zu verschwenken und dadurch die an dem Hebelarm angelenkte Dichtleistenanordnung in einer Richtung quer zur Schiebebewegungsrichtung zu anzutreiben.

Gemäß einer bevorzugten Ausgestaltung schafft die hier beschriebene Lehre eine Dichtungsvorrichtung (16) für eine Schiebetür (10) zum Abdichten eines zwischen einem ersten Schiebetürelement (12) und einem zweiten Schiebetürelement (14) sich in Relativbewegungsrichtung der Schiebetürelemente (12, 14) erstreckenden Türspalts (20), mit einer Befestigungseinrichtung (22) zum Befestigen der Dichtungsvorrichtung (16) an dem ersten Schiebetürelement (12), einer relativ zu der Befestigungseinrichtung (22) beweglich gelagerten Dichtleistenanordnung (18) und einem Getriebe (28), das dazu ausgebildet ist, eine Schiebebewegung des ersten Schiebetürelements (12) relativ zu dem zweiten Schiebetürelement (14) in eine im Wesentlichen quer zur Schiebebewegung erfolgende Bewegung der Dichtleistenanordnung (18) relativ zu der Befestigungseinrichtung (22) umzuwandeln, wobei das Getriebe (28) einen Hebel (38) aufweist, von dem ein Hebelarm (40) an der Dichtleistenanordnung (18) angelenkt ist, um die Dichtleistenanordnung (18) in eine Richtung mit einer mit der Drehrichtung des Hebelarms (40) zusammenfallenden Richtungskomponente anzutreiben.

### Bezugszeichenliste:

- 10: Schiebetür
- 12: erstes Schiebetürelement
- 14: zweites Schiebetürelement
- 16: Dichtungsvorrichtung
- 16a: erste Dichtungsvorrichtung
- 16b: zweite Dichtungsvorrichtung
- 18: Dichtleistenanordnung
- 20: Türspalt
- 20a: erster Türspalt
- 20b: zweiter Türspalt
- 22: Befestigungseinrichtung
- 24: Dichtleiste
- 26: Dichtleistenträger
- 28: Getriebe
- 30: Abgreifelement
- 32: Profilleiste
- 34: Gehäuse
- 36: Schenkel
- 38: Hebel
- 40: erster Hebelarm
- 42: zweiter Hebelarm
- 44: Gelenk
- 46: Gelenkstift
- 48: Öffnung
- 50: Hebelgelenk
- 52: Erfassungselement
- 54: Vorsprung
- 56: Schiebetürflügel
- 58: ortsfeste Einheit
- 60: Schiebetürführung
- 62: Boden
- 64: Wippe

## Patentansprüche

1. Dichtungsvorrichtung (16) für eine Schiebetür (10) zum Abdichten eines zwischen einem ersten Schiebetürelement (12) und einem zweiten Schiebetürelement (14) sich in Relativbewegungsrichtung der Schiebetürelemente (12, 14) erstreckenden Türspalts (20), mit einer Befestigungseinrichtung (22) zum Befestigen der Dichtungsvorrichtung (16) an dem ersten Schiebetürelement (12), einer relativ zu der Befestigungseinrichtung (22) beweglich gelagerten Dichtleistenanordnung (18) und einem Getriebe (28), das dazu ausgebildet ist, eine Schiebebewegung des ersten Schiebetürelements (12) relativ zu dem zweiten Schiebetürelement (14) in eine im Wesentlichen quer zur Schiebebewegung erfolgende Bewegung der Dichtleistenanordnung (18) relativ zu der Befestigungseinrichtung (22) umzuwandeln, wobei das Getriebe (28) ein sich quer zur Schiebebewegung bewegbar drehbares oder schwenkbares Abgreifelement (30) zum Abgreifen der Schiebebewegung aufweist,
wobei das Getriebe (28) als Abgreifelement (30) wenigstens einen Hebel (38) zum Abgreifen einer Schiebebewegung zwischen dem ersten Schiebetürelement (12) und dem zweiten Schiebetürelement (14) aufweist,
**dadurch gekennzeichnet,**
**dass** wenigstens ein Hebelarm (40) des Hebels (38) derart an der Dichtleistenanordnung angelenkt ist, dass durch Verschwenken des Hebels (38) eine Bewegung der Dichtleistenanordnung in Schwenkrichtung des Hebelarms (40) bewirkt wird.

2. Dichtungsvorrichtung nach Anspruch 1, **dadurch gekennzeichnet,**
**dass** die Dichtleistenanordnung unmittelbar schwenkbar mit dem Hebelarm verbunden ist.

3. Dichtungsvorrichtung (16) nach einem der voranstehenden Ansprüche,
**dadurch gekennzeichnet,**
**dass** die Befestigungseinrichtung (22) eine Profilleiste (32) zur Befestigung an dem ersten Schiebetürelement (12) aufweist.

4. Dichtungsvorrichtung (16) nach einem der voranstehenden Ansprüche, **dadurch gekennzeichnet,**
**dass** die Dichtleistenanordnung (18) an der Befestigungseinrichtung (22) in einer Richtung quer zur Relativbewegungsrichtung der Schiebetürelemente (12, 14) verschiebbar gelagert ist.

5. Dichtungsvorrichtung (16) nach Anspruch 3 und 4,
**dadurch gekennzeichnet,**
**dass** die Profilleiste (32) ein U-Profil aufweist, innerhalb dem die Dichtleistenanordnung (18) beweglich aufgenommen ist.

6. Dichtungsvorrichtung (16) nach einem der Ansprüche 3 bis 5, **dadurch gekennzeichnet,**
**dass** der Hebel (38) an der Profilleiste (32) schwenkbar gelagert ist, wobei der wenigstens eine Hebelarm (40) mittels eines Gelenks (44) an der Dichtleistenanordnung (18) angelenkt ist.

7. Schiebetür (10) mit einem ersten Schiebetürelement (12) und einem zweiten Schiebetürelement (14), wobei das erste Schiebetürelements (12) relativ zu dem zweiten Schiebetürelement (14) in einer Schiebebewegung bewegbar ist, und mit einer Dichtungsvorrichtung (16) nach einem der voranstehenden Ansprüche zum Abdichten eines zwischen dem ersten Schiebetürelement (12) und dem zweiten Schiebetürelement (14) sich in Relativbewegungsrichtung der Schiebetürelemente (12, 14) erstreckenden Türspalts (20).

8. Schiebetür nach Anspruch 7,
**dadurch gekennzeichnet,**
**dass** das Getriebe (28) - insbesondere als Abgreifelement (30) - einen zweiarmigen Hebel (38) aufweist, wobei ein erster Hebelarm (40) mit der Dichtleistenanordnung (18) verbunden ist und ein zweiter Hebelarm (42) bei Erfassung eines nahe einer Schließstellung an dem zweiten Schiebetürelement (14) angeordneten Vorsprungs (54) im Verlauf einer Schließbewegung der Schiebetür (10) in Richtung auf das erste Schiebetürelement (12) zu bewegbar ist, um so die Dichtleistenanordnung (18) mittels des ersten Hebelarms (40) auf das zweite Schiebetürelement (14) zu zu bewegen.

9. Schiebetür (10) nach Anspruch 7 oder 8,
**dadurch gekennzeichnet,**
**dass** die Schiebetür (10) als erstes Schiebetürelement (12) einen Schiebetürflügel (56) aufweist, an dem die Befestigungseinrichtung (22) befestigt ist.

10. Schiebetür (10) nach einem der Ansprüche 7 bis 9,
**dadurch gekennzeichnet,**
**dass** die Schiebetür (10) als zweites Schiebetürelement (14) eine ortsfeste Einheit (58) mit einem nahe der Schließstellung ausgebildeten Erfassungselement (52), das durch das Getriebe (28) nahe der Schließstellung erfassbar ist, um durch Bewegung der Dichtleistenanordnung (18) den Türspalt (20) abzudichten.

## Claims

1. A sealing device (16) for a sliding door (10) for sealing a door gap (20) extending between a first sliding door element (12) and a second sliding door element (14) in the direction of relative movement of the sliding door elements (12, 14), comprising a fastening means (22) for fastening the sealing device (16) to the first sliding door element (12), a sealing strip arrangement (18) movably mounted relative to the fastening means (22), and a transmission (28), which is designed to convert a sliding movement of the first sliding door element (12) relative to the second sliding door element (14) into a movement of the sealing strip arrangement (18) relative to the fastening device (22), which movement takes place essentially transversely with respect to the sliding movement, the transmission (28) having a pick-up element (30), which can be rotated or pivoted such that it can move transversely with respect to the sliding movement, for picking up the sliding movement,
the transmission (28) having as the pick-up element (30) at least one lever (38) for picking up the sliding movement between the first sliding door element (12) and the second sliding door element (14)
**characterized in that**
at least one lever arm (40) of the lever (38) is articulated to the sealing strip arrangement in such a way that by pivoting the lever (38) a movement of the sealing strip arrangement in the pivoting direction of the lever arm (40) is caused.

2. Sealing device according to claim 1,
**characterized in that**
the sealing strip arrangement is connected to the lever arm in a directly pivotable manner.

3. Sealing device (16) according to one of the preceding claims,
**characterized in that**
the fastening device (22) comprises a profile strip (32) for fastening to the first sliding door element (12).

4. Sealing device (16) according to one of the preceding claims,
**characterized in that**
the sealing strip arrangement (18) is mounted on the fastening device (22) such that it can be displaced in a direction transverse to the direction of relative movement of the sliding door elements (12, 14).

5. Sealing device (16) according to claim 3 and 4,
**characterized in that**
the profile strip (32) has a U-profile within which the sealing strip arrangement (18) is movably received.

6. Sealing device (16) according to any one of claims 3 to 5,
**characterized in that**
the lever (38) is pivotably supported on the profile strip (32), the at least one lever arm (40) being articulated to the sealing strip arrangement (18) by means of a joint (44).

7. Sliding door (10) having a first sliding door element (12) and a second sliding door element (14), the first sliding door element (12) being movable relative to the second sliding door element (14) in a sliding movement, and having a sealing device (16) according to one of the preceding claims for sealing a door gap (20) extending between the first sliding door element (12) and the second sliding door element (14) in the direction of relative movement of the sliding door elements (12, 14).

8. Sliding door according to claim 7,
**characterized in that**
the transmission (28) - in particular as a pick-up element (30) - has a two-armed lever (38), a first lever arm (40) being connected to the sealing strip arrangement (18) and second lever arm (42) being movable in the direction of the first sliding door element (12) in the course of a closing movement of the sliding door (10) when a projection (54) arranged on the second sliding door element (14) near a closed position is detected, in order to move the sealing strip arrangement (18) towards the second sliding door element (14) by means of the first lever arm (40).

9. Sliding door (10) according to claim 7 or 8,
**characterized in that**
the sliding door (10) has, as the first sliding door element (12), a sliding door leaf (56) to which the fastening device (22) is fastened.

10. Sliding door (10) according to any one of claims 7 to 9,
**characterized in that**
the sliding door (10) has, as the second sliding door element (14), a stationary unit (58) with a detection element (52) which is formed near the closed position and can be detected by the transmission (28) near the closed position in order to seal the door gap (20) by moving the sealing strip arrangement (18).

## Revendications

1. Système d'étanchéité (16) pour une porte coulissante (10) pour rendre étanche une fente de porte (20) s'étendant entre un premier élément de porte coulissante (12) et un deuxième élément de porte coulissante (14) dans la direction de déplacement relatif des éléments de porte coulissante (12, 14), comprenant un dispositif de fixation (22) pour fixer le dispositif d'étanchéité (16) au premier élément de porte coulissante (12), un ensemble de baguette d'étanchéité (18) monté de manière mobile par rapport au dispositif de fixation (22) et un mécanisme (28), qui est conçu pour transformer un mouvement de coulissement du premier élément de porte coulissante (12) par rapport au deuxième élément de porte coulissante (14) en un mouvement de l'ensemble de baguettes d'étanchéité (18) par rapport au dispositif de fixation (22), qui s'effectue essentiellement transversalement au mouvement de coulissement, le mécanisme (28) présentant un élément de prise (30) pouvant tourner ou pivoter de manière mobile transversalement au mouvement de coulissement, pour prendre le mouvement de coulissement,
le mécanisme (28) présentant comme élément de prise (30) au moins un levier (38) pour prendre le mouvement de coulissement entre le premier élément de porte coulissante (12) et le deuxième élément de porte coulissante (14),
**caractérisé en ce que**
au moins un bras de levier (40) du levier (38) est articulé sur l'ensemble de baguette d'étanchéité de telle sorte que le pivotement du levier (38) provoque un mouvement de l'ensemble de baguette d'étanchéité dans la direction de pivotement du bras de levier (40).

2. Système d'étanchéité selon la revendication 1,
**caractérisé en ce que**
l'ensemble de baguette d'étanchéité est relié au bras de levier de manière à pouvoir pivoter directement.

3. Système d'étanchéité (16) selon l'une quelconque des revendications précédentes, **caractérisé en ce que**
le dispositif de fixation (22) comprend une baguette profilée (32) destinée à être fixée au premier élément de porte coulissante (12).

4. Système d'étanchéité (16) selon l'une quelconque des revendications précédentes,
**caractérisé en ce que**
l'ensemble de baguette d'étanchéité (18) est monté sur le dispositif de fixation (22) de manière à pouvoir être déplacé dans une direction transversale à la direction de déplacement relatif des éléments de porte coulissante (12, 14).

5. Système d'étanchéité (16) selon les revendications 3 et 4,
**caractérisé en ce que**
la baguette profilée (32) présente un profilé en U à l'intérieur duquel l'ensemble de baguettes d'étanchéité (18) est logé de manière mobile.

6. Système d'étanchéité (16) selon l'une quelconque des revendications 3 à 5, **caractérisé en ce que**
le levier (38) est monté pivotant sur la baguette profilé (32), l'au moins un bras de levier (40) étant articulé sur l'ensemble de baguettes d'étanchéité (18) au moyen d'une articulation (44).

7. Porte coulissante (10) comprenant un premier élément de porte coulissante (12) et un deuxième élément de porte coulissante (14), le premier élément de porte coulissante (12) étant mobile par rapport au deuxième élément de porte coulissante (14) dans un mouvement de coulissement, et comprenant un système d'étanchéité (16) selon l'une des revendications précédentes pour assurer l'étanchéité d'une fente de porte (20) s'étendant entre le premier élément de porte coulissante (12) et le deuxième élément de porte coulissante (14) dans la direction de déplacement relatif des éléments de porte coulissante (12, 14).

8. Porte coulissante selon la revendication 7,
**caractérisée en ce que** le mécanisme (28) présente - en particulier comme élément de prélèvement (30) - un levier à deux bras (38), un premier bras de levier (40) étant relié à l'ensemble de baguette d'étanchéité (18) et un deuxième bras de levier (42) pouvant être déplacé vers le premier élément de porte coulissante (12) au cours d'un mouvement de fermeture de la porte coulissante (10) en cas de détection d'une saillie (54) disposée à proximité d'une position de fermeture sur le deuxième élément de porte coulissante (14), de manière à déplacer l'ensemble de baguette d'étanchéité (18) vers le deuxième élément de porte coulissante (14) au moyen du premier bras de levier (40).

9. Porte coulissante (10) selon la revendication 7 ou 8,
**caractérisée en ce que**
la porte coulissante (10) présente, comme premier élément de porte coulissante (12), un vantail de porte coulissante (56) sur lequel est fixé le dispositif de fixation (22).

10. Porte coulissante (10) selon l'une quelconque des revendications 7 à 9, **caractérisée en ce que**
la porte coulissante (10), en tant que deuxième élément de porte coulissante (14), est une unité fixe (58) avec un élément de détection (52) réalisé à proximité de la position de fermeture, qui peut être détecté par le mécanisme (28) à proximité de la position de fermeture, afin de rendre étanche la fente de porte (20) par le mouvement de l'ensemble de baguette d'étanchéité (18).
